# FASCICULE DE BREVET EUROPEEN

(11) **EP 0 063 598 B1**
(45) Date de publication et mention de la délivrance du brevet: **19.06.1985**
(21) Numéro de dépôt: 81903144.4
(22) Date de dépôt: 31.10.1981
(51) Int. Cl.: F02B 75/28, F02B 75/26

(54) **MOTEUR A PISTONS AXIAUX A DEUX TEMPS**
ZWEITAKT-AXIALKOLBENMOTOR
TWO-STROKES AXIAL PISTONS ENGINE

(30) Priorité: 01.11.1980 RO 102487
(43) Date de publication de la demande: 03.11.1982
(73) Titulaire: INSTITUTUL NATIONAL DE MOTOARE TERMICE-BUCURESTI, Bucuresti 77538 (RO)
(72) Inventeur: MILU, Petre, Bucuresti-Otopeni, km. 13 (RO)
(74) Mandataire: Chauchard, Robert
(86) Numéro de dépôt international: RO8100007
(87) Numéro de publication internationale: WO8201570

## Description

### Domaine Technique

L'invention concerne un moteur à pistons axiaux à chambre de balayage comprimée, pour tous les moyens de transport ou groupes énergétiques.

### Technique Anterieure

On connaît des moteurs à combustion interne à plusieurs cylindres à pistons axiaux dans lesquels les pistons sont placés deux par deux dans le même cylindre, la bande d'appui qui empêche la rotation de l'oscillateur est fixée et l'échange de gaz se réalise par l'intermédiaire des fenêtres de balayage qui mettent en liaison directe le cylindre avec l'espace de précompression qui peut être réalisé par un compresseur disposé dans un plan adjacent au moteur. Parmi ceux-ci on peut aussi citer le moteur à pistons axiaux à deux temps décrit dans le brevet AT-B-73073, où l'arbre principal est utilisé comme réservoir intermédiaire pour l'air nécessaire au balayage, et aussi comme réservoir intermédiaire pour le mélange frais air-combustible. Tous ces moteurs présentent l'inconvénient qu'ils ne résolvent pas le problème d'une liberté fonctionnelle totale contrôlée de la bielle et du guidage de l'oscillateur. En outre, ces solutions n'assurent pas un échange de gaz qui réalise un rendement volumétrique élevé, n'assurent pas une pression de balayage satisfaisante et/ou mettent en mouvement de rotation des pièces à dimensions et masses assez grandes.

### Exposé de L'invention

Le moteur axial à deux temps, conforme à la présente invention, élimine les inconvénients mentionnés ci-dessus par le fait qu'afin d'assurer une optimisation de l'échange des gaz qui doit engendrer un rendement volumétrique élevé et assurer le mouvement libre du système bielle- oscillateur, l'admission du mélange propre se fait directement dans une chambre de balayage, par l'intermèdiaire d'une fenêtre d'admission pratiquée à la partie inférieure du cylindre et actionnée par l'arbre primaire qui est pourvu de deux canaux longitudinaux, le melange propre étant, sous l'action du piston, refoulé de la chambre de balayage à l'aide d'une fenêtre de balayage, à l'intérieur d'une chambre de combustion; entre la chambre de balayage et l'enceinte du carter est monté un séparateur, constitué d'une boîte fixée sur le bloc moteur, d'un premier manchon sphérique monté entre le raccord mobile et la boîte, et d'un deuxième manchon sphérique monté entre le raccord mobile et le corps de la bielle; entre le premier manchon sphérique et le raccord mobile et entre le deuxième manchon sphérique et la boîte est monté un joint annulaire d'étanchéité; afin d'éviter le blocage de l'oscillateur, on a monté dans le corps de l'oscillateur une fourche ayant des possibilités de rotation et un rail de guidage, sur lequel la fourche coulisse, est assemblé dans le bloc moteur dans deux paliers qui lui confèrent aussi des possibilités de rotation.

### Description Sommaire des Dessins

Un mode de réalisation de la présente invention va être décrit ci-après à titre d'exemple, en référence aux dessins de 1 à 3 qui représentent:
- la figure 1 est une vue en coupe longitudinale partielle à travers le moteur conforme à l'invention;
- la figure 2 est une vue en coupe transversale, suivant la ligne 1-1 de la figure 1; et
- la figure 3 est une vue en coupe transversale suivant la ligne II-II de la figure 2.

### Meilleure Manière de Realiser L'invention

Le moteur axial à deux temps, qui fait l'objet de la présente invention est constitué d'un arbre primaire A monté parallèllement à des cylindfes moteurs 1 dans lesquels travaillent deux pistons 2 qui forment entre eux une chambre de combustion a, pistons qui sont assemblés par une articulation sphérique b avec des bielles B qui oscillent pendant le fonctionnement. Un séparateur C divise en deux parties l'enceinte d'un carter déjà connu.

A l'autre bout, les bielles B sont assemblées, toujours à l'aide d'une articulation sphérique c avec un oscillateur D.

Le moteur axial comporte aussi un sous-ensemble E qui guide l'oscillateur. L'arbre primaire A qui assure la commande de l'échange de gaz et transmet à l'extérieur le couple moteur, est constitué de quatre tronçons 3, 4, 5 et 6, qui sont montés à l'aide de coins 7 et de vis de serrage 8, de manière à pouvoir être démontés.

Dans le tronçon central 4 de l'arbre primaire A, il y a au moins deux canaux longitudinaux d sur les mêmes génératrices qui assurent l'admission de l'air frais ou du mélange de combustibles du collecteur d'admission, déjà connu et représenté sur les dessins. L'air ou le mélange frais du collecteur d'admission passe par une fenêtre pratiquée dans le bloc cylindre déjà connu pour aboutir à un espace annulaire e créé par un saut du diamètre f du tronçon 4 de l'arbre primaire A.

De l'espace cylindrique e, l'air ou le mélange frais circule seulement quand les canaux d arrivent en face des fenêtres d'admission g dans des chambres de balayage h. Ainsi, l'arbre primaire A commande l'aspiration de l'air ou du mélange frais dans la chambre de balayage h où toute la quantité d'air ou de mélange aspirés est retenue, ce que engendre une augmentation du rendement volumétrique élevé. De la chambre de balayage h, la charge fraîche pénètre dans la chambre de combustion a du cylindre 1 par les fenêtres de balayage i actionnées par les pistons 2.

Sous l'action de la charge fraîche qui s'écoule, on réalise le balayage du cylindre, les gaz brûlés étant évacués par les fenêtres d'échappement j.

La bielle B est constituée d'une tige ronde 9 d'un élement sphérique 10 qui travaille dans l'articulation sphérique b s'assemblant avec le piston 2, de l'articulation sphérique c et de l'oscillateur D. Pendant le fonctionnement, la bielle B décrit un mouvement spatial, générant une surface conique ayant une coupe elliptique, le mouvement spatial de la bielle B étant déterminé par le guidage E, par des jeux dans des paliers sphériques k par lesquels on a assemblé sur l'arbre primaire A les deux oscillateurs D, et par des défauts inhérents apparus au cours du montage des tronçons 3, 4, et 6 de l'arbre primaire A.

Le séparateur C confère une mobilité pendulaire et de translation de la bielle B et est constitué d'une boîte 11 fixée sur le bloc moteur déjà connu, d'un premier manchon sphérique 12 monté entre la boîte 11 et un raccord mobile 13 et d'un manchon sphérique 14 monté entre le raccord mobile 13 et la tige ronde 9. Entre le manchon sphérique 14 et le raccord mobile 13 et entre le manchon sphérique 12 et la boîte 11, il y a des joints annulaires 15 et 16.

Afin d'assurer un mouvement de translation léger entre la tige ronde 9 et la surface intérieure de forme cylindrique du manchon sphérique 14, sur la surface intérieure cylindrique du manchon, on a monté un matériau anti-friction, par exemple un alliage en bronze.

Afin de maintenir l'étanchéité de la chambre de balayage h on recommande que la tige ronde 9 et la surface intérieure cylindrique du manchon sphérique 14 soient usinées de manière convenable. Par sa construction bi-articulée, le séparateur C assure la division de l'espace correspondant à chaque piston en deux espaces, la chambre de balayage h et l'enceinte d'un carter déjà connu.

La séparation de l'espace du carter et de la chambre de balayage h engendre une augmentation du rendement de remplissage de même qu'un meilleur balayage de l'enceinte du cylindre 1 par le pénétration dans les deux sens du mélange frais existant sous pression dans la chambre de balayage h par les fenêtres de balayage i.

L'oscillateur D est constitué d'un corps formé par deux flasques 17, des boulons 18 disposés radialement par rapport au corps et qui font la liaison entre le corps de l'oscillateur D et les éléments sphériques 19, qui forment avec les cages à cavité sphérique 20 et le coussinet 21 les articulations sphériques C, et d'un coussinet sphérique 22, d'une boîte-palier maneton 23, d'un coussinet-palier maneton 24 et des vis de serrage 25.

Le coussinet palier sphérique 22 est réalisé en un matériau anti-friction qui permet l'oscillation légère du corps de l'oscillateur D sur la tête sphérique / du tronçon 5 de l'arbre primaire A. La boîte-palier maneton 23 est fixée par des vis de serrage 25 sur le corps de l'oscillateur D et constitue le support du coussinet palier maneton 24 qui peut assumer tous les efforts, tant radiaux, qu'axiaux.

L'oscillateur D est un sous-ensemble du moteur qui supporte les plus grandes sollicitations meca- niques parce qu'il transforme le mouvement de translation des pistons 2 en mouvement de rotation de l'arbre primaire A à l'aide d'un palier maneton m formé du coussinet-palier maneton 24 de la partie cylindrique du tronçon 5 de l'arbre primaire A et du palier sphérique k formé de la tête sphérique / et du coussinet-palier sphérique 22.

Afin de prévenir la rotation de l'oscillateur D en même temps que l'arbre primaire A, on a monté à la partie inférieure du carter un système de guidage E constitué d'une fourche 26 montée de manière qu'elle ait la possibilité de rotation dans le corps de l'oscillateur sur un rail de guidage 27 qui est montée dans deux paliers radiaux 28 ce qui lui confère la possibilité de rotation. Le système de guidage E confère à l'oscillateur la liberté de mouvement et lui permet d'assumer les éventuels déplacements pendulaires de l'oscillateur.

Le moteur axial à deux temps, conforme à la présente invention, comporte des systèmes d'allumage, de graissage et de refroidissement similaires aux systèmes classiques, déjà connus, et c'est pourquoi ils ne seront pas décrits plus en détail ici.

### Avantages

Le moteur axial à deux temps conforme à la présente invention présente les avantages suivants:
- il a une dimension réduite et un poids spécifique faible;
- il permet une consommation spécifique de combustible plus réduite;
- il assure un fonctionnement avec un rendement thermique élevé et une réduction des composants nocifs des gaz d'échappement.

## Revendications

1. Moteur à plusieurs cylindres (1) disposés parallèlement tout autour d'un arbre primaire (A) comportant des couples de pistons (2) travaillant en opposition dans chaque cylindre selon un cycle à deux temps et dont le mélange frais est comprimé dans les chambres de balayage (h), l'échange de gaz se réalisant à l'aide de fenêtres d'admission (g), de balayage (i), et d'échappement (j), l'admission du mélange frais dans les chambres de balayage (h) se faisant par l'ouverture des fenêtres d'admission (g) opérée directement par le mouvement rotatif de l'arbre primaire (A), un séparateur (C) étant monté entre chaque chambre de balayage (h) et l'enceinte du carter, caractérisé en ce que à chaque piston (2) est associée une chambre de balayage (h), dont le mélange frais comprimé est directement refoulé de chaque chambre de balayage par l'intermédiaire des fenêtres respectives de balayage (i), à l'intérieur de la chambre de combustion (a) formée entre les têtes des pistons opposés (2), un système de guidage étant en outre prévu, comprenant une fourche (26) montée sur un oscillateur (D) et coulissant sur un rail de guidage (27) prenant appui sur le bloc moteur par deux paliers (28).

2. Moteur axial à deux temps selon la revendication 1, caractérisé en ce que la fenêtre d'admission (g) est pratiquée à la partie inférieure du cylindre (1) et est actionnée par l'arbre primaire (A) qui est pourvu à cet effet d'au moins deux canaux longitudinaux (d).

3. Moteur axial à deux temps selon la revendication 1, caractérisé en ce qu'afin de séparer l'enceinte du piston (2) et d'assurer une mobilité pendulaire et de translation de la bielle (B), il est prévu un séparateur (C) constitué d'une boîte (11) fixée sur le bloc moteur, d'un premier manchon (12) monté entre la boîte (11) et un raccord mobile (13) et d'un deuxième manchon sphérique (14) monté entre le raccord mobile (13) et une tige ronde (9) de bielle B un joint annulaire (15, 16) d'étanchéité étant monté entre le premier manchon sphérique (14) et le raccord mobile (13) et entre le deuxième manchon sphérique (12) et la boîte (11).

4. Moteur axial à deux temps selon la revendication 1, caractérisé en ce qu'afin d'éviter le blocage de l'oscillateur (D) la fourche (26) est montée dans le corps de l'oscillateur (D) avec des possibilités relatives de rotation, et le rail de guidage (27) sur lequel la fourche (26) coulisse, est assemblé dans le bloc moteur par deux paliers (28) qui lui confèrent aussi la possibilité de rotation.

## Patentansprüche

1. Motor mit mehreren Zylindern (1), die parallel um eine Antriebswelle (A) angeordnet sind, mit Kolbenpaaren (2), die entgegengesetzt in jedem Zylinder nach einem Zweitaktzyklus arbeiten, wobei das frische Gemisch in-Spülkammern (h) komprimiert wird, wobei der Gasaustausch mit Hilfe von Einlaß-, Spül- und Auslaßschlitzen (g, i, j) erfolgt und wobei das Einlassen des frischen Gemisches in die Spülkammern (h) durch das Öffnen der Einlaßschlitze (g) erfolgt, das direkt durch die Drehbewegung der Antriebswelle (A) bewirkt wird, und mit einem Trenner (C), der zwischen jeder Spülkammer (h) und der Wand des Gehäuses angebracht ist, dadurch gekennzeichnet, daß jedem Kolben (2) eine Spülkammer (h) zugeordnet ist, deren komprimiertes frisches Gemisch aus jeder Spülkammer über die Spülschlitze (i) direkt in das Innere des Brennraums (a) gefördert wird, der zwischen den Köpfen der entgegengesetzten Kolben (2) gebildet ist, wobei ein Führungssystem außerdem vorgesehen ist, das eine Gabel (26) aufweist, die an einem Oszillator (D) angebracht ist und auf einer Führungsschiene (27) gleitet, die sich an dem Motorblock durch zwei Lager (28) abstützt.

2. Zweitaktaxialmotor nach Anspruch 1, dadurch gekennzeichnet, daß der Einlaßschlitz (g) in dem unteren Teil des Zylinders (1) angebracht ist und durch die Antriebswelle (A) betätigt wird, welche zu diesem Zweck mit wenigstens zwei Längskanälen (d) versehen ist.

3. Zweitaktaxialmotor nach Anspruch 1, dadurch gekennzeichnet, daß zum Abtrennen des Raums des Kolbens (2) und zum Ermöglichen einer pendelartigen und einer translatorischen Beweglichkeit des Pleuels (B) ein Trenner (C) vorgesehen ist, der aus einem Gehäuse (11) besteht, welches an dem Motorblock befestigt ist, aus einer ersten Hülse (12), die zwischen dem Gehäuse (11) und einem Zwischenstück (13) angebracht ist, und aus einer zweiten sphärischen Hülse (14), die zwischen dem beweglichen Zwischenstück (13) und einer Rundstange (9) des Pleuels (B) angebracht ist, wobei eine Ringdichtung (15,16) zwischen der ersten sphärischen Hülse (12) und dem beweglichen Zwischenstück (13) sowie zwischen der zweiten sphärischen Hülse (14) und dem Gehäuse (11) angebracht ist.

4. Zweitaktaxialmotor nach Anspruch 1, dadurch gekennzeichnet, daß zum Verhindern des Blockierens des Oszillators (D) die Gabel (26) in dem Körper des Oszillators (D) mit Relativdrehmöglichkeiten befestigt ist und daß die Führungsschiene (27), auf der die Gabel (26) gleitet, an dem Motorblock durch zwei Lager (28) befestigt ist, die ihr ebenfalls die Drehmöglichkeit geben.

## Claims

1. An engine having several cylinders (1) disposed in parallel relation around a primary shaft (A) comprising pairs of pistons (2) working in opposition in each cylinder according to a two stroke cycle and whose fresh mixture is compressed in the scavenging chambers (h), the gas exchange taking place through intake (g), scavenging (i) and exhaust (j) windows, intake of the fresh mixture into the scavenging chambers (h) taking place through intake windows (g) controlled directly by the rotary movement of the primary shaft (A), a separator (C) being mounted between each scavenging chamber (h) and the enclosure of the casing, characterized in that with each piston (2) is associated a scavenging chamber (h) whose fresh compressed mixture is forced directly from each scavenging chamber through respective scavenging windows (i) to the inside of combustion chamber (A) formed between the heads of the opposite pistons (2), a guide system being further provided, comprising a fork (22) mounted on an oscillator (D) and sliding on a guide rail (27) supported on the engine block by two bearings (28).

2. Axial two stroke engine according to claim 1, characterized in that the intake window (g) is formed in the lower part of the cylinder (1) and is actuated by the primary shaft (A) which is provided for this purpose with at least two longitudinal channels (D).

3. Axial two stroke engine according to claim 1, characterized in that, in order to separate the enclosure from the piston (2) and to ensure pendular and translational mobility of the connecting link (B), a separator (C) is provided formed from a box (11) fixed on the engine block, from a first sleeve (12) mounted between the box (11) and a mobile connection (13) and from a second spherical sleeve (14) mounted between the mobile connection (13) and a round rod (9) of link B, an annular seal (15, 16) being fitted between the first spherical sleeve (14) and the mobile connection (13) and between the second spherical sleeve (12) and the box (11).

4. Axial two stroke engine according to claim 1, characterized in that, in order to avoid blocking of the oscillator (D), the fork (26) is mounted in the body of the oscillator (15) with relative rotational possibilities, and the guide rail (27) on which the fork (26) slides is assembled in the engine block by means of two bearings (26) which also confer thereon the possibility of rotation.
